# FASCICULE DE BREVET EUROPEEN

(11) **EP 3 802 360 B1**
(45) Date de publication et mention de la délivrance du brevet: **21.06.2023**
(21) Numéro de dépôt: 19726413.8
(22) Date de dépôt: 27.05.2019
(51) Int. Cl.: B65D 83/44, B65D 83/48

(54) **CORPS DE VALVE À MONTER SUR UNE COUPELLE**
VENTILKÖRPER ZUR MONTAGE AUF EINEM BECHER
VALVE BODY TO BE MOUNTED ON A CUP

(30) Priorité: 28.05.2018 FR 1854513
(43) Date de publication de la demande: 14.04.2021
(73) Titulaire: Lindal France SAS, 54150 Val de Briey (FR)
(72) Inventeur: BODET, Hervé, 55100 VERDUN (FR); GAILLARD, Eric, 55320 DIEUE SUR MEUSE (FR)
(74) Mandataire: Vièl, Frédérique
(86) Numéro de dépôt international: PCT/EP2019/063692
(87) Numéro de publication internationale: WO 2019/229004

(56) Documents cités:
- WO-A1-2007/107174
- FR-A- 1 564 337
- FR-A5- 2 039 928
- US-A1- 2009 078 903

## Description

L'invention concerne un corps de valve selon le préambule de la revendication 1.

Les valves pour générateurs d'aérosols existant sur le marché sont assemblées à partir d'un certain nombre de composants mettant en jeu des matériaux différents :
- une coupelle en aluminium ou fer blanc, revêtue d'un vernis ou non ou encore coupelle en matériau polymère ;
- un joint externe en élastomère ;
- un corps de valve monobloc en polyoxyméthylène (POM), en polyamide (PA), en polyéthylène (PE) ou en polypropylène (PP), voire en poly(butylène téréphtalate) (PBT) ;
- un joint interne en élastomère (fréquemment d'une famille chimique différente de celle du joint externe) ;
- une soupape en POM ou en PA, voire en PBT, se présentant soit sous la forme d'un siège (parfois appelé piston) dans le cas des valves femelles, soit sous la forme d'un gicleur (plus connu sous le terme de stem) dans le cas des valves mâles ;
- un ressort en acier inoxydable ;
- un tube plongeur en polyéthylène (PE).

Le procédé d'assemblage est complexe et associe plusieurs opérations successives, impliquant la création de sous-ensembles et nécessitant des tests de contrôle en ligne pour garantir l'étanchéité de la valve assemblée.

Une des dernières phases de l'assemblage est l'opération de sertissage qui consiste à rapporter et à fixer de façon étanche le sous-ensemble constitué du corps de valve monobloc + stem ou siège + ressort + joint interne sur le sous-ensemble coupelle + joint externe.

Cette phase est critique pour les performances de la valve en termes :
- d'étanchéité ;
- de hauteur de stem (montage du diffuseur) ;
- de force d'actionnement de la valve ;
- de fermeture de la valve.

L'ajustement des cotes de sertissage (diamètre et hauteur) est empirique et reste subjectif :
- les valeurs nominales retenues ainsi que les intervalles de tolérance ont été établis empiriquement ;
- les cotes peuvent varier en fonction de l'usure des pinces de sertissage.

Lors de l'assemblage, le stem est placé dans le corps de valve, qui lui-même est placé sous la coupelle, de sorte que le stem passe à travers une ouverture centrale de la coupelle en saillant au-dessus de la face extérieure de la coupelle. Le corps de valve est fixé à la coupelle par dudgeonnage de la coupelle sur la face extérieure du corps de valve. La coupelle est elle-même fixée au boîtier du générateur d'aérosol par sertissage ou dudgeonnage.

Dans le cadre du développement de générateurs d'aérosol en matière plastique, il est fait de plus en plus souvent appel à des coupelles en matériau polymère. Dans ce cas, il est courant soit d'encliqueter par le dessous un corps de valve qui est fermé dans sa partie extérieure par la coupelle, soit de former le corps de valve directement dans la coupelle et de fermer la partie extérieure du corps de valve par une pièce rapportée placée par le haut sur l'ouverture du corps de valve et qui est fixée par encliquetage ou par soudage sur la coupelle. Du document FR 2 039 928 A5 on connait un corps de valve selon le préambule de la revendication 1. Les documents WO 2007/107174 A1 et FR 1 564 337 A présentent chacun une valve dans laquelle le corps de valve est encliqueté dans une coupelle. Le document US 2009/078903 A1 présente une valve gros débit avec un élément élastique placé à l'extérieur du récipient.

L'invention a pour objectif de proposer un corps de valve et une valve faciles à fabriquer et à assembler qui puissent être utilisés aussi bien avec des coupelles métalliques du commerce qu'avec des coupelles en matériau polymère.

Cet objectif est atteint avec un corps de valve selon la revendication 1.

Avec un tel corps de valve, il est possible de renoncer au dudgeonnage de la coupelle sur le corps de valve ce qui diminue considérablement les variations de côtes en supprimant le problème lié à l'usure des pinces de sertissage.

L'orifice d'une des deux parois de fermeture est de préférence dimensionné pour laisser passer une tige de sortie du produit contenu dans le générateur d'aérosol, tige portée par une soupape à insérer au moins en partie dans le corps de valve (donc par un stem) ou par un diffuseur destiné à actionner la valve, l'orifice de l'autre des deux parois de fermeture étant dimensionné pour laisser entrer dans le corps de valve le produit contenu dans le générateur d'aérosol. Un tenon de fixation peut être prévu autour de l'orifice destiné à laisser entrer le produit dans le corps de valve, sur la face externe de la paroi de fermeture correspondante en vue de fixer au corps de valve un tube plongeur, un dispositif anti-affaissement ou tout autre dispositif similaire.

Il est préférable de muni une première des deux pièces du corps de valve d'une première paroi tubulaire fermée à l'une de ses extrémités par une première des deux parois de fermeture, une première paroi d'appui étant formée sur la face externe de la première paroi tubulaire. La face de la première paroi d'appui opposée à la première paroi de fermeture constitue la première des deux surfaces d'appui. De plus, il est préférable de munir la seconde des deux pièces du corps de valve de la seconde des deux parois de fermeture et, le cas échéant (autrement dit, si la totalité du corps tubulaire n'est pas placée sur l'autre pièce), d'une seconde paroi tubulaire fermée à l'une de ses extrémités par ladite seconde paroi de fermeture. Une seconde paroi d'appui est formée à la périphérie de la seconde paroi de fermeture ou sur la face externe de la seconde paroi tubulaire. La face de la seconde paroi d'appui opposée à la face externe de la seconde paroi de fermeture constitue la seconde des deux surfaces d'appui.

Il est préférable que les moyens de fixation de la première pièce soient constitués par une première surface de fixation formée sur la surface externe de la première paroi tubulaire à l'intérieur d'une projection, par rapport à l'axe principal, de la première surface d'appui. Dans une variante de réalisation, ladite première surface de fixation est formée sur l'arête de la première paroi tubulaire opposée à la première paroi de fermeture.

De même, les moyens de fixation de la seconde pièce peuvent être constitués par une seconde surface de fixation formée à la périphérie de la seconde paroi de fermeture à l'intérieur d'une projection, par rapport à l'axe principal, de la seconde surface d'appui. Dans une variante de réalisation, la seconde surface de fixation est formée sur la seconde paroi tubulaire, de préférence sur l'arête de la seconde paroi tubulaire opposée à la seconde paroi de fermeture.

Les deux surfaces de fixation sont de préférence de formes superposables, l'une des deux surfaces de fixation pouvant être munie d'une surépaisseur de soudage.

Cette solution est particulièrement bien adaptée à une fixation par soudage ou par collage, notamment par soudage par ultrason.

Dans une variante de réalisation de l'invention, la première paroi tubulaire est dimensionnée pour former le corps tubulaire du corps de valve, de sorte qu'à l'état assemblé de la valve, l'extrémité de la première paroi tubulaire opposée à la première paroi de fermeture est en contact avec la seconde paroi de fermeture de l'autre pièce, de préférence avec interposition d'un joint d'étanchéité.

Dans un développement de cette variante de réalisation, la première surface de fixation est formée sur l'arête de la première paroi tubulaire opposée à la première paroi de fermeture, et la seconde surface de fixation est formée sur la seconde paroi de fermeture, la seconde surface d'appui étant formée sur la périphérie de la seconde paroi de fermeture, la seconde pièce n'ayant pas de seconde paroi tubulaire.

Dans un autre développement de cette variante de réalisation, la première surface de fixation est formée sur la face externe de la première paroi tubulaire, de préférence sur la première paroi d'appui, de façon privilégiée dans une gorge formée sur la première paroi d'appui à l'intérieur de la première surface d'appui, et la seconde surface de fixation est formée sur l'arête de la seconde paroi tubulaire, la seconde surface d'appui étant formée sur la périphérie de la seconde paroi de fermeture ou sur la face externe de la seconde paroi tubulaire.

Dans une autre variante de réalisation de l'invention, la première paroi tubulaire et la seconde paroi tubulaire ont des sections transversales superposables et constituent ensemble, à l'état assemblé de la valve, le corps tubulaire du corps de valve. Dans ce cas, la première surface de fixation est constituée par l'arête de la première paroi tubulaire opposée à la première paroi de fermeture et la seconde surface de fixation est constituée par l'arête de la seconde paroi tubulaire opposée à la seconde paroi de fermeture.

Pour garantir l'étanchéité à moindre coût à l'interface entre le corps de valve et la soupape (stem ou siège), il est préférable de prévoir un joint de soupape contre la face interne de la paroi de fermeture munie de l'orifice dimensionné pour laisser passer la tige de sortie du produit située sur la soupape ou sur un diffuseur. Ce joint de soupape est alors dimensionné pour assurer l'étanchéité entre une soupape placée dans le corps de valve et la face interne de ladite paroi de fermeture ainsi qu'entre la tige de sortie du produit (du stem ou du diffuseur) et l'orifice de la paroi de fermeture. Il est préférable que le joint de soupape soit surmoulé.

L'invention concerne également une valve pour générateur d'aérosol, comprenant
- une coupelle munie d'une ouverture et adaptée à être fixée par son bord périphérique à un boîtier d'aérosol,
- un corps de valve selon l'invention, et
- une soupape logée au moins en partie dans le corps de valve.
Conformément à l'invention, l'une des deux pièces est située d'un côté de la coupelle et l'autre des deux pièces est située de l'autre côté de la coupelle. Les deux pièces sont fixées l'une à l'autre par leurs moyens de fixation en enserrant entre leur surface d'appui respective une partie annulaire de la coupelle située autour de l'ouverture. La formation de la valve est réalisée de préférence sans fixation de l'une des pièces sur la coupelle et/ou sur le boîtier.

Pour assurer l'étanchéité entre la coupelle et le corps de valve, il est préférable d'interposer un joint de coupelle entre la coupelle et l'une des parois d'appui. La surface d'appui en contact avec le joint de coupelle est de préférence munie d'une nervure d'étanchéité destinée à s'écraser contre le joint de coupelle à l'état assemblé de la valve. Le joint de coupelle peut être dimensionné pour assurer également l'étanchéité au niveau d'une interface entre les deux pièces du corps de valve. Le joint de coupelle peut être un composant distinct, auquel cas il est préférable que la paroi d'appui considérée soit munie d'une nervure d'étanchéité destinée à s'écraser contre le joint de coupelle à l'état assemblé de la valve. Il est également possible de surmouler le joint de coupelle sur la coupelle ou sur la paroi d'appui de l'une des pièces du corps de valve.

Afin d'assurer une bonne retenue de la coupelle entre les deux parois d'appui, il est préférable de déformer le bord de l'ouverture de la coupelle vers l'une des faces de la coupelle pour former un col annulaire, de préférence en formant une arrête annulaire plane, l'arête du col étant en appui contre l'une des parois d'appui à l'état assemblé de la valve, de préférence contre la paroi d'appui contre laquelle n'est pas interposé le joint de coupelle.

Dans un mode de réalisation privilégié de l'invention, les deux pièces sont fixées l'une à l'autre en enserrant la coupelle entre elles par fixation irréversible de leurs surfaces de fixation l'une sur l'autre. Cette fixation est réalisée de préférence par soudage éventuellement à l'aide d'une surépaisseur de soudage prévue sur l'une des surfaces de fixation, en particulier par soudage à ultrason.

L'invention est décrite plus en détail ci-dessous à l'aide des figures qui montrent :
- Figure 1: une vue éclatée en coupe d'une valve selon un premier mode de réalisation de l'invention ;
- Figure 2: une vue en coupe de face de la valve de la figure 1 ;
- Figure 3: une vue en perspective et en coupe de la pièce extérieure du corps de valve de la valve de la figure 1 ;
- Figure 4: une vue en perspective et en coupe de la pièce intérieure du corps de valve de la valve de la figure 1 ;
- Figure 5: une vue en perspective et en coupe du stem de la valve de la figure 1 ;
- Figure 6: une vue en perspective et en coupe de la coupelle de la valve de la figure 1 avec surmoulés dessus (a) un joint de boîtier et (b) un joint de boîtier et un joint de coupelle ;
- Figure 7: une vue en coupe de face d'une valve selon un second mode de réalisation de l'invention.

Le corps de valve et plus généralement la valve de l'invention peuvent être utilisés dans toutes les positions. Dans les figures illustrant cette demande, la valve est représentée avec le stem dirigé vers le haut. Les références « haut » / « bas » ou « supérieur » / « inférieur » n'ont qu'une valeur relative en rapport avec les représentations des figures ci-jointes. Il va de soi que la valve peut être utilisée dans toutes les positions et que ce qui est en haut dans la position représentée ici ne le sera pas nécessairement lors de l'utilisation. Par ailleurs, la valve s'étend longitudinalement par rapport à un axe principal (A), vertical dans les représentations des figures ci-jointes. Les termes « radial », « axial » et « transversal » se rapportent à cet axe principal (A).

Comme pour toute valve à coupelle, cette dernière constitue une séparation entre le côté de la valve destiné à être placé à l'intérieur du boîtier et l'autre côté destiné à être à l'extérieur du boîtier. Les termes « intérieur » et « extérieur » se rapportent aux éléments situés du côté intérieur ou extérieur de la coupelle. Les termes « interne » et « externe » se rapportent à un composant particulier (pièce extérieure ou pièce intérieure) et définissent ce qui se trouve dans ou hors dudit composant, peu importe qu'il s'agisse d'un composant situé sur la face intérieure ou extérieure de la coupelle.

L'exemple présenté ici est une valve de type mâle avec comme soupape un stem dont une partie de la tige saille hors de la valve. L'invention peut s'appliquer également à une valve de type femelle avec comme soupape un siège situé dans le corps de valve et devant être actionné par une tige extérieure (généralement celle d'un diffuseur) pénétrant dans la valve. La valve de l'invention telle que présentée ici se compose d'un corps de valve en deux pièces (20, 30) dans lequel est retenu un stem (40) dont l'une des extrémités (411) saille du corps de valve. Le corps de valve se compose d'une pièce extérieure (20) et d'une pièce intérieure (30). En position assemblée, les deux pièces (20, 30) du corps de valve bloquent entre elles la coupelle (10) avec de préférence interposition d'un joint de coupelle (71).

La pièce intérieure (30) du corps de valve a une forme essentiellement tubulaire autour de l'axe (A), ici une forme cylindrique. Elle est constituée d'une première paroi cylindrique (31) partiellement fermée d'un côté (côté inférieur) par une première paroi de fermeture (32) de préférence plane et radiale. Un premier orifice (33) est réalisé au centre de la première paroi de fermeture (32), orifice par lequel pénètre le produit à extraire. Une première paroi d'appui (34) annulaire est placée sur la face externe de la première paroi cylindrique (31), laquelle première paroi d'appui (34) est symétrique par rapport à l'axe (A) et fait le tour complet de la première paroi cylindrique. Le bord périphérique de sa face supérieure, face dirigée vers la coupelle, constitue une première surface d'appui (341) annulaire pour la coupelle. Dans le présent exemple, la première paroi d'appui (34) est située à distance de la première paroi de fermeture (32) et la première surface d'appui (341) est radiale. Une nervure d'étanchéité (342) annulaire peut être réalisée sur la première surface d'appui (341). Cette nervure d'étanchéité (342) sert à améliorer l'étanchéité entre un joint de coupelle (71) et la pièce intérieure (30) du corps de valve. Plus au centre que la première surface d'appui (341), la face supérieure de la première paroi d'appui (34) présente une gorge. Le fond de la gorge constitue une première surface de fixation (35) pour le soudage des deux pièces (20, 30) du corps de valve. Une surépaisseur de matière (351) peut également être prévue sur la première surface de fixation (35) pour servir de directeur d'énergie lors du soudage par ultrason des deux pièces (20, 30) du corps de valve. On voit donc que la première surface de fixation (35) se trouve à l'intérieur d'une projection selon l'axe principal (A) de la première surface d'appui (341). La première surface de fixation (35) pourrait cependant être dans le prolongement de la première surface d'appui (341), voire être décalée vers le haut. La face interne de la première paroi cylindrique (31) peut présenter, à proximité de la première surface de fermeture (32), des épaulements de guidage (311) servant de logement au ressort (50). Dans l'exemple représenté ici, il y a trois épaulements répartis régulièrement et de façon symétrique par rapport à l'axe principal (A). Si le gaz propulseur doit être également prélevé, on peut prévoir un ou plusieurs canaux (312) dans la première paroi cylindrique (31), entre la première paroi de fermeture (32) et la première paroi d'appui (34), pour mettre en contact la face interne et la face externe de la première paroi cylindrique (31). Un tenon (321) peut être placé sur la face externe de la première paroi de fermeture (32), autour du premier orifice (33), pour permettre la fixation d'un tube plongeur (60), d'un dispositif anti-affaissement de poche ou tout autre dispositif similaire.

La pièce extérieure (20) du corps de valve a également une forme essentiellement tubulaire autour de l'axe (A), ici une forme cylindrique. Elle est constituée d'une seconde paroi cylindrique (21) ouverte d'un côté (côté inférieur) et partiellement fermée du côté opposé (côté supérieur) par une seconde paroi de fermeture (22) de préférence plane et radiale. L'arête de la seconde paroi cylindrique (21) opposée à la seconde paroi de fermeture (22) constitue une seconde surface de fixation (25) pour le soudage des deux pièces (20, 30) du corps de valve. Le contour transversal de cette seconde surface de fixation (25) est identique au contour transversal de la première surface de fixation (35) de la pièce intérieure, de sorte que les deux contours transversaux sont superposables. Un second orifice (23) est réalisé au centre de la seconde paroi de fermeture (22), orifice par lequel passe la tige du stem à l'état assemblé de la valve. Une seconde paroi d'appui (24) annulaire est placée sur la face externe de la seconde paroi cylindrique (21), laquelle seconde paroi d'appui (24) est symétrique par rapport à l'axe (A) et fait le tour complet de la paroi cylindrique. Sa face inférieure, dirigée vers la coupelle, constitue une seconde surface d'appui (241) pour la coupelle. Dans le présent exemple, la seconde paroi d'appui (24) est placée à distance de la seconde surface de fixation (25) et de la seconde paroi de fermeture (22), et la seconde surface d'appui (241) est radiale. La face interne de la seconde paroi cylindrique (21) peut être munie de moyens de retenue pour maintenir un joint de soupape (72), lorsque celui-ci est non surmoulé, notamment lors du montage de la valve. Ces moyens de retenue peuvent être constitués par le rebord d'une cavité réalisée dans la face interne de la seconde paroi cylindrique (21) à proximité de la seconde paroi de fermeture (22). Au niveau de cette cavité, la face interne de la seconde paroi cylindrique présente une section transversale plus importante que dans le reste de la seconde paroi cylindrique. Une autre solution consiste à réaliser une nervure périphérique radiale ou une série de saillies derrière laquelle/lesquelles le joint de soupape (72) peut se placer et être maintenu en contact avec la seconde paroi de fermeture (22). Pour améliorer l'étanchéité du joint de soupape (72), une nervure d'étanchéité (221) annulaire peut être placée sur la face interne de la seconde paroi de fermeture (22), autour du second orifice (23), nervure d'étanchéité qui vient s'appuyer sur le joint de soupape (72).

Dans l'exemple présenté ici, la première paroi cylindrique (31) de la pièce intérieure (30) est dimensionnée pour pouvoir pénétrer dans la seconde paroi cylindrique (21) de la pièce extérieure (20). Autrement dit, le diamètre externe de la première paroi cylindrique (31) est inférieur au diamètre interne de la seconde paroi cylindrique (21). De plus, la hauteur de cette première paroi cylindrique (31) est choisie de telle sorte que son arête (313) opposée à la première paroi de fermeture (32) vient en appui étanche contre le joint de soupape (72) placé contre la seconde paroi de fermeture (22) lorsque la valve est à l'état assemblé.

Par ailleurs, en plaçant sur la pièce intérieure (30) la première surface de fixation (35) dans une gorge en retrait de la première surface d'appui (341), on crée un effet de guidage et de centrage de la seconde surface de fixation (25) par rapport à la première surface de fixation (35) lors de l'assemblage de la valve. Cela contribue à faciliter l'assemblage.

Le stem (40) est un stem traditionnel. Il se compose d'une paroi cylindrique (41) ouverte à son extrémité supérieure (411) et fermée à son extrémité inférieure en formant un canal de sortie du produit. Un ou plusieurs orifices (412) placés en bas du canal de sortie traversent radialement la paroi cylindrique pour mettre en contact la face interne et la face externe de ladite paroi cylindrique (41). La paroi cylindrique (41) constitue la tige de sortie du produit. Cette paroi cylindrique se poursuit par une couronne (42) de plus grand diamètre présentant sur sa face externe des canaux verticaux ou des nervures verticales permettant au produit de contourner la couronne. L'enveloppe extérieure de cette couronne a un diamètre légèrement inférieur au diamètre interne de la paroi cylindrique principale (31) de la pièce intérieure de sorte qu'elle peut entrer dans celle-ci tout en étant guidée. Sur sa face annulaire supérieure, la couronne (42) est munie d'une nervure d'étanchéité (421) pour assurer l'étanchéité avec le joint de soupape (72). La couronne se poursuit vers le bas par un tenon de guidage (43) destiné à coopérer avec le ressort (50).

La coupelle (10) peut être une coupelle classique. Généralement, elle est formée d'une paroi (11) munie d'une ouverture centrale (12) et d'un rebord périphérique (13) destiné à sa fixation à un boîtier. Un joint de boîtier (73) est placé sur la face intérieure du rebord périphérique pour assurer l'étanchéité entre la coupelle et le boîtier. Le joint de boîtier peut être un composant distinct ou, comme dans les exemples montrés ici, il peut être surmoulé sur la face intérieure de la coupelle. Dans l'exemple présenté ici, la paroi (11) est plane et radiale autour de l'ouverture (12) et se redresse vers le haut au niveau de l'ouverture de sorte à former un col (121). Ce col sert notamment à rigidifier la paroi au niveau de la partie plane et radiale. En direction du bord périphérique, au-delà de la partie plane et radiale, la paroi se redresse en formant un tronçon de paroi sensiblement cylindrique qui se termine par le rebord périphérique (13) de forme roulée. Le corps de valve de l'invention peut s'utiliser avec des coupelles de n'importe quelle forme. Un autre exemple de coupelle est représenté à la figure 7.

Les joints (71, 72, 73) peuvent être des composants rapportés, mis en place lors de l'assemblage de la valve. Il est également possible qu'ils soient surmoulés. Par exemple, le joint de soupape (72) peut être surmoulé sur la face interne de la paroi de fermeture (22) de la pièce extérieure, tout en ménageant l'orifice (23). Le joint de coupelle (71) peut être surmoulé sur la face intérieure de la coupelle (1), comme cela est montré sur la figure 6b, ou sur l'une des surfaces d'appui (241, 341). Si le joint est surmoulé sur une surface d'appui, il est possible de renoncer à la nervure d'étanchéité (342). Le joint de boîtier (73) peut être surmoulé sur le rebord périphérique (13) de la coupelle.

La valve est obtenue de la façon suivante. Le joint de soupape (72) est placé dans le fond de la pièce extérieure (20), en appui contre la face interne de la seconde paroi de fermeture (22). Le stem (40) est ensuite introduit par son extrémité supérieure (411) dans le second orifice (23) de la pièce extérieure (20) de sorte que la couronne (42) se trouve en appui avec sa nervure d'étanchéité (421) contre le joint de soupape (72). Le ressort (50) est placé sur le tenon de guidage (43) du stem. La coupelle (10) est enfilée sur la pièce extérieure de sorte que le bord de son ouverture (12) entoure la partie de la face externe de la seconde paroi cylindrique (21) située en dessous de la seconde paroi d'appui (24), le col (121) en appui contre la seconde surface d'appui (241). Le joint de coupelle (71), s'il n'est pas surmoulé, est placé sur la coupelle. La pièce intérieure (30) est alors mise en place en introduisant la première paroi cylindrique (31) dans la seconde paroi cylindrique (21) de la pièce extérieure (20). Le ressort (50) prend alors place entre les épaulements (311) situés au fond de la pièce intérieure (30) et s'appuie contre la face interne de la première paroi de fermeture (32), repoussant ainsi le stem contre le joint de soupape (72). La seconde surface de fixation (25) située à l'extrémité libre de la seconde paroi cylindrique (21) de la pièce extérieure pénètre dans la gorge au fond de laquelle est réalisée la première surface de fixation (35). Les deux pièces (20, 30) du corps de valve sont alors soudées par exemple par ultrason, la surépaisseur (351) de matière servant de directeur d'énergie.

L'étanchéité entre les différentes pièces est assurée par différents moyens dont certains sont redondants. On citera par exemple :
- le joint de soupape (72) qui assure l'étanchéité (i) avec la face interne de la seconde paroi de fermeture (22), et notamment avec la nervure d'étanchéité (221), (ii) avec le stem (40) qu'il entoure de façon étanche au niveau de la paroi cylindrique (41), la nervure d'étanchéité (421) de la couronne du stem étant en appui contre le joint de soupape, et (iii) avec la pièce intérieure (30) qui s'appuie dessus avec l'extrémité (313) de la première paroi cylindrique (31) ;
- la soudure entre les deux pièces (20, 30) du corps de valve au niveau des surfaces de fixation (25, 35, 351) ;
- le joint de coupelle (71) qui assure l'étanchéité (i) au niveau de la jonction entre les deux pièces (20, 30) du corps de valve, d'une part en entourant de façon étanche la partie de la seconde paroi cylindrique (21) de la pièce extérieure située entre la seconde paroi d'appui (24) et la seconde surface de fixation (25), et d'autre part en s'appuyant sur la nervure d'étanchéité (342) de la première surface d'appui (341) de la pièce intérieure (30), et (ii) au niveau de la coupelle (10) et du corps de valve (20, 30) en s'appuyant contre la face intérieure de la coupelle au niveau de la paroi (11) entourant l'ouverture (12) et le col (121).

On comprend que les deux surfaces d'appui (241, 341) sont orientées selon l'orientation de la coupelle au niveau de l'ouverture centrale (12). Ici, la paroi de la coupelle est plane et radiale autour de l'ouverture centrale et du col : les deux surfaces d'appui sont également planes et radiales. Si la paroi de la coupelle est inclinée autour de l'ouverture, les surfaces d'appui (241, 341) peuvent également être inclinées de façon semblable. Si la paroi de la coupelle est assez rigide, il est également possible de renoncer au col (121).

La valve présentée ici est une valve de type mâle. La soupape est constituée par un stem (40) dont une partie (41) de forme tubulaire traverse la paroi de fermeture extérieure (22) par le second orifice (23) et saille au-dehors de la valve. Cette partie tubulaire constitue une tige par laquelle sort le produit. Le corps de valve de l'invention peut également être utilisé pour former une valve de type femelle. Dans ce cas, le stem (40) est remplacé par un siège (parfois appelé aussi piston) qui coopère avec la tige d'un diffuseur, la tige du diffuseur pénétrant dans la valve par le second orifice (23) pour venir appuyer sur le siège et ouvrir la valve. Le second orifice (23) est donc toujours dimensionné pour laisser passer une tige, soit la propre tige du stem, soit celle du diffuseur, étrangère à la valve.

La pièce intérieure (30) peut être munie d'une surface pour la soudure d'une poche et ainsi former une valve à poche.

Comme le montrent les figures 3 et 4, les deux surfaces d'appui (241, 341) sont constituées par des surfaces continues. Il serait cependant envisageable que l'une au moins des deux surfaces d'appui soit discontinue et formée d'une succession de sections espacées les unes des autres et réparties sur toute la circonférence de la face externe de la pièce considérée. On peut même envisager que les deux surfaces d'appui soient discontinues. Dans ce cas, le joint de coupelle est de préférence surmoulé sur l'une ou l'autre des deux surfaces d'appui.

Le joint de coupelle pourrait être placé entre la pièce extérieure (20) et la coupelle (10), plutôt qu'entre la coupelle (10) et la pièce intérieure (30) comme cela est représenté sur les figures. On pourra dans ce cas réaliser le col (121) pour qu'il soit dirigé vers la première surface d'appui (341).

Dans l'exemple présenté ici, l'espace dans lequel se trouve le stem est défini d'une part par la face interne de la première paroi de fermeture (32) et la première paroi cylindrique (31) de la pièce intérieure (30), et d'autre part par la face interne de la seconde paroi de fermeture (22) de la pièce extérieure associée au joint de soupape (72). Autrement dit, il y a un emboitement de la première paroi cylindrique (31) de la pièce intérieure dans la seconde paroi cylindrique (21) de la pièce extérieure de sorte que ces deux parties se chevauchent en partie.

Il est cependant possible d'éviter ce chevauchement en raccourcissant la première paroi cylindrique (31) de la pièce intérieure de sorte que l'espace pour le stem (le corps cylindrique) est défini dans sa partie extérieure par la seconde paroi cylindrique (21) et la seconde paroi de fermeture (22) de la pièce extérieure, et dans sa partie intérieure par la première paroi cylindrique (31) raccourcie et la première paroi de fermeture (32) de la pièce intérieure. Dans ce cas, la seconde paroi cylindrique (21) de la pièce extérieure doit être redimensionnée pour que son diamètre interne soit identique à celui de la première paroi cylindrique (31) raccourcie de la pièce intérieure. Dans tous les cas, l'extrémité libre de la paroi cylindrique (21, 31) portant l'une des surfaces de fixation (25, 35) de l'une des pièces traverse l'ouverture centrale (12) de la coupelle pour entrer en contact avec la surface de fixation (25, 35) de l'autre pièce. Autrement dit, la paroi d'appui (24, 34) de l'une des deux pièces au moins se trouve à distance de la surface de fixation (25, 35) de ladite pièce. Dans une variante de réalisation, l'une des deux pièces, la pièce extérieure par exemple, n'a pas de paroi cylindrique (21) et la paroi d'appui (24) se trouve dans le prolongement de la paroi de fermeture (22), à la périphérie de celle-ci. La surface de fixation est également placée sur la paroi d'appui, radialement plus au centre que la première surface d'appui. Avec cette solution, le corps de valve est pratiquement entièrement enfermé dans le boîtier du générateur d'aérosol, seules la paroi de fermeture (21) avec la paroi d'appui (24) et l'extrémité libre du stem (41) dépassent au-dessus de la coupelle (1). Dans le cas où l'une des deux pièces est constituée uniquement par sa paroi de fermeture, on peut tout de même prévoir des moyens de centrage. Par exemple si le joint de soupape est surmoulé sur la face interne de la paroi de fermeture, le bord périphérique de ce joint de soupape peut jouer le rôle de moyens de centrage, d'autant plus qu'il n'a pas de fonction d'étanchéité avec la paroi tubulaire de l'autre pièce, puisque les deux sont soudées entre elles. Une autre solution consiste à prévoir un emboitement entre les deux pièces, par exemple en réalisant les surfaces de fixation pour qu'elles soient non pas radiales comme c'est le cas dans l'exemple présenté ici, mais tronconiques et de formes complémentaires.

Au lieu de souder les surfaces de fixation (25, 35) des deux pièces (20, 30) pour former le corps de valve en emprisonnant la coupelle (1) entre les deux surfaces d'appui (241, 341), il serait possible d'utiliser d'autres moyens de fixation, par exemple un encliquetage ou un collage.

Il serait possible d'inverser les deux pièces (20, 30), seuls les orifices étant modifiés pour que le stem continue à saillir de la pièce extérieure et le produit à rentrer par la pièce intérieure.

La coupelle peut être en aluminium, en fer blanc ou en matériau polymère tel que du polyéthylène téréphtalate (PET) ou du polyéthylène naphtalate (PEN). Les deux pièces (20, 30) du corps de valve sont de préférence en matériau polymère, notamment en POM, en PA, en PE, en PP ou du PBT. Les joints sont en élastomère de type néoprène, butyle, chlorobutyle, en caoutchouc synthétique (Buna^{®}) ou en fluoroélastomère (Viton^{®}). S'ils sont surmoulés sur la coupelle ou sur les pièces (20, 30) du corps de valve, ils sont de préférence en élastomère thermoplastique (TPE) ou en polyuréthane thermoplastique (TPU). La soupape (stem (40) ou siège) est par exemple en POM, en PA ou en PBT. Le ressort est en acier inoxydable ou en matériau polymère, tel que du polyétheréthercétone (Peek). Le tube plongeur (60) peut être en PE.

La valve peut être utilisée pour toute sorte d'applications, notamment dans le domaine cosmétique, pharmaceutique, vétérinaire, alimentaire, des produits techniques, des produits ménagers, etc.

L'assemblage de la valve se fait par emboîtage puis soudure ultrasonique des deux pièces formant le nouveau corps de valve qui emprisonnent ainsi la coupelle. Cette façon de faire conduit à une maîtrise précise des paramètres d'assemblage et donc à un assemblage fiabilisé en termes d'étanchéité, de hauteur de stem et d'actionnement de la valve.

Il n'y a plus de problème d'étanchéité grâce à la soudure des deux pièces l'une sur l'autre. Le corps de valve ne risque plus d'être déformé comme cela est le cas avec le sertissage, ce qui élimine le risque de voir le stem se coincer ou nécessiter une force d'actionnement trop importante. Sans sertissage, il n'y a plus non plus de problème de côtes à respecter, ni de risque de fissuration de la coupelle suite à sa déformation due au sertissage en sens inverse de la déformation due à l'emboutissage de la coupelle. La hauteur du stem (concrètement, de l'extrémité saillante de la tige), ne dépend plus du sertissage et de l'usure de la pince de sertissage, mais de la précision du moulage des deux pièces, ce qui est plus facile à maîtriser.

La nouvelle valve comprend certes un composant supplémentaire, à savoir le joint de coupelle (71), mais le fait que les joints de coupelle et de soupape peuvent être surmoulés simplifie les opérations d'assemblage. Ce surmoulage des joints, qui n'ont plus besoin d'être posés, contribue à un gain de temps lors de l'opération de montage, ainsi qu'à un gain de fiabilité de l'étanchéité de la valve, le joint ne risquant plus de mal se placer ou de se déplacer avant la fin du montage de la valve.

### Références :

- 1: Valve
- 10: Coupelle
11 Paroi de la coupelle
12 Ouverture centrale
121 Col redressé entourant l'ouverture centrale
13 Rebord périphérique
- 20: Pièce extérieure du corps de valve
21 2^{nde} paroi cylindrique
22 2^{nde} paroi de fermeture
221 Nervure d'étanchéité
23 2^{nd} orifice
24 2nde paroi d'appui
241 2^{nde} surface d'appui
25 2^{nde} surface de fixation
- 30: Pièce intérieure du corps de valve
31 1^{ère} paroi cylindrique
311 Épaulements de guidage
312 Canaux pour le gaz propulseur
313 Arête de la 1ère paroi cylindrique
32 1^{ère} paroi de fermeture
321 Tenon pour tube plongeur
33 1^{er} orifice
34 1^{ère} paroi d'appui
341 1^{ère} surface d'appui
342 Nervure d'étanchéité
35 1^{ère} surface de liaison
351 Surépaisseur de matière
- 40: Stem
41 Paroi cylindrique
411 Extrémité de sortie de produit
412 Orifices
42 Couronne
421 Nervure d'étanchéité
43 Tenon de guidage
- 50: Ressort
- 60: Tube plongeur
- 71: Joint de coupelle
- 72: Joint de soupape
- 73: Joint de boîtier
- A: Axe principal

## Revendications

1. Corps de valve destiné à être fixé à une coupelle (10) munie d'une ouverture (12) en vue de former une valve de générateur d'aérosol, lequel corps de valve comprend un corps tubulaire fermé à l'une de ses extrémités par une paroi de fermeture munie d'un orifice et s'étendant le long d'un axe principal (A), le corps de valve étant constitué de deux pièces (20, 30) séparées avant l'assemblage de la valve, l'une (30) des deux pièces étant munie de la paroi de fermeture (32) et d'une partie ou de la totalité du corps tubulaire (31), et l'autre (20) des deux pièces étant munie d'une autre paroi de fermeture (22) munie d'un autre orifice (23) et, du reste du corps tubulaire, chaque pièce (20, 30) étant munie de moyens de fixation (25, 35) de telle sorte qu'à l'état assemblé de la valve, une (20) des deux pièces est située d'un côté de la coupelle et l'autre (30) des deux pièces est située de l'autre côté de la coupelle, une partie de l'une des deux pièces au moins traversant l'ouverture (12) de la coupelle de sorte à dépasser de l'autre côté de la coupelle, **caractérisé en ce que** chaque pièce est munie d'une surface d'appui (241, 341) et **en ce que** les deux pièces sont fixées l'une à l'autre par leurs moyens de fixation en enserrant entre leur surface d'appui (241, 341) respective la coupelle au niveau d'une partie annulaire (121) située autour de l'ouverture (12), un joint de coupelle (71) pouvant être surmoulé sur l'une des surfaces d'appui (341).

2. Corps de valve selon la revendication précédente, **caractérisé en ce que** l'orifice (23) d'une (22) des deux parois de fermeture est dimensionné pour laisser passer une tige de sortie du produit contenu dans le générateur d'aérosol, tige portée par une soupape (40) à insérer au moins en partie dans le corps de valve ou par un diffuseur destiné à actionner la valve, l'orifice (33) de l'autre (32) des deux parois de fermeture étant dimensionné pour laisser entrer dans le corps de valve le produit contenu dans le générateur d'aérosol, un tenon de fixation (321) pouvant être prévu autour de l'orifice (33) sur la face externe de l'autre paroi de fermeture (32) en vue de fixer au corps de valve un tube plongeur (60), un dispositif anti-affaissement ou tout autre dispositif similaire.

3. Corps de valve selon la revendication précédente, **caractérisé**
- **en ce qu'**une première (30) des deux pièces du corps de valve est munie d'une première paroi tubulaire (31) fermée à l'une de ses extrémités par une première (32) des deux parois de fermeture, une première paroi d'appui (34) étant formée sur la face externe de la première paroi tubulaire (31), la face de la première paroi d'appui (34) opposée à la première paroi de fermeture (32) constituant la première (341) des deux surfaces d'appui, et
- **en ce que** la seconde (20) des deux pièces du corps de valve est munie de la seconde (22) des deux parois de fermeture et, le cas échéant, d'une seconde paroi tubulaire (21) fermée à l'une de ses extrémités par ladite seconde paroi de fermeture (22), une seconde paroi d'appui (24) étant formée à la périphérie de la seconde paroi de fermeture (22) ou sur la face externe de la seconde paroi tubulaire (21), la face de la seconde paroi d'appui (24) opposée à la face externe de la seconde paroi de fermeture (22) constituant la seconde (241) des deux surfaces d'appui.

4. Corps de valve selon la revendication précédente, **caractérisé**
- **en ce que** les moyens de fixation de la première pièce (30) sont constitués par une première surface de fixation (35) formée sur la surface externe de la première paroi tubulaire (31) à l'intérieur d'une projection, par rapport à l'axe principal (A), de la première surface d'appui (341), ou ladite première surface de fixation (35) est formée sur l'arête de la première paroi tubulaire opposée à la première paroi de fermeture (32),
- **en ce que** les moyens de fixation de la seconde pièce (20) sont constitués par une seconde surface de fixation (25) formée à la périphérie de la seconde paroi de fermeture (22) à l'intérieur d'une projection, par rapport à l'axe principal (A), de la seconde surface d'appui (241), ou ladite seconde surface de fixation est formée sur la seconde paroi tubulaire (21), de préférence sur l'arête de la seconde paroi tubulaire (21) opposée à la seconde paroi de fermeture (22),
les deux surfaces de fixation (25, 35) ayant des formes superposables, l'une des deux surfaces de fixation (35) pouvant être munie d'une surépaisseur de soudage (351).

5. Corps de valve selon l'une des revendications 3 ou 4, **caractérisé en ce que** la première paroi tubulaire (31) est dimensionnée pour former le corps tubulaire du corps de valve, de sorte qu'à l'état assemblé de la valve, l'extrémité (313) de la première paroi tubulaire (31) opposée à la première paroi de fermeture (32) est en contact avec la seconde paroi de fermeture (22) de l'autre pièce, de préférence avec interposition d'un joint d'étanchéité (72).

6. Corps de valve selon la revendication précédente, **caractérisé en ce que**
- la première surface de fixation est formée sur l'arête de la première paroi tubulaire opposée à la première paroi de fermeture, et la seconde surface de fixation est formée sur la seconde paroi de fermeture, la seconde surface d'appui étant formée sur la périphérie de la seconde paroi de fermeture, la seconde pièce n'ayant pas de seconde paroi tubulaire ; ou
- la première surface de fixation (35) est formée sur la face externe de la première paroi tubulaire (31), de préférence sur la première paroi d'appui (34), de préférence dans une gorge formée sur la première paroi d'appui (34) à l'intérieur de la première surface d'appui (341), et la seconde surface de fixation (25) est formée sur l'arête de la seconde paroi tubulaire (21), la seconde surface d'appui (24) étant formée sur la périphérie de la seconde paroi de fermeture (22) ou sur la face externe de la seconde paroi tubulaire (21).

7. Corps de valve selon l'une des revendications 3 ou 4, **caractérisé en ce que** la première paroi tubulaire (31) et la seconde paroi tubulaire (21) ont des sections transversales superposables et constituent ensemble, à l'état assemblé de la valve, le corps tubulaire du corps de valve, la première surface de fixation (35) étant constituée par l'arête de la première paroi tubulaire (31) opposée à la première paroi de fermeture (32) et la seconde surface de fixation (25) étant constituée par l'arête de la seconde paroi tubulaire (21) opposée à la seconde paroi de fermeture (22).

8. Corps de valve selon l'une des revendications 2 à 7, **caractérisé en ce qu'**un joint de soupape (72) est prévu contre la face interne de la paroi de fermeture (22) munie de l'orifice (23) dimensionné pour laisser passer la tige de sortie du produit (41) située sur la soupape (40) ou sur un diffuseur, ledit joint de soupape étant dimensionné pour assurer l'étanchéité entre une soupape placée dans le corps de valve et la face interne de ladite paroi de fermeture (22) ainsi qu'entre la tige de sortie du produit (41) et l'orifice (23) de ladite paroi de fermeture (22), ledit joint de soupape étant de préférence surmoulé.

9. Valve pour générateur d'aérosol, comprenant
- une coupelle (10) munie d'une ouverture (12) et adaptée à être fixée par son bord périphérique (13) à un boîtier d'aérosol,
- un corps de valve selon l'une des revendications précédentes, et
- une soupape (40) logée au moins en partie dans le corps de valve,
dans laquelle une (20) des deux pièces est située d'un côté de la coupelle et l'autre (30) des deux pièces est située de l'autre côté de la coupelle, une partie de l'une des deux pièces au moins traversant l'ouverture (12) de la coupelle de sorte à dépasser de l'autre côté de la coupelle, les deux pièces étant fixées l'une à l'autre par leurs moyens de fixation en enserrant entre leur surface d'appui (241, 341) respective une partie annulaire (121) de la coupelle située autour de l'ouverture (12).

10. Valve selon la revendication précédente, **caractérisée en ce qu'**un joint de coupelle (71) est interposé entre la coupelle (121) et l'une des surfaces d'appui (341) pour assurer l'étanchéité à l'interface entre la coupelle et ladite surface d'appui (341), ladite surface d'appui (341) étant de préférence munie d'une nervure d'étanchéité (342) destinée à s'écraser contre le joint de coupelle (71) à l'état assemblé de la valve.

11. Valve selon la revendication précédente, **caractérisée en ce que** le joint de coupelle (71) est dimensionné pour assurer également l'étanchéité au niveau d'une interface entre les deux pièces (20, 30) du corps de valve.

12. Valve selon la revendication 10 ou 11, **caractérisée en ce que** le joint de coupelle (71) est surmoulé sur la coupelle.

13. Valve selon l'une des revendications 10 à 12, **caractérisée en ce que** le bord de l'ouverture (12) de la coupelle est déformé vers l'une des faces de la coupelle pour former un col (121) annulaire, de préférence en formant une arrête annulaire plane, l'arête du col (121) étant en appui contre l'une (241) des surfaces d'appui à l'état assemblé de la valve.

14. Valve selon l'une des revendications 10 à 13 associées à la revendication 4, **caractérisée en ce que** les deux pièces (20, 30) sont fixées l'une à l'autre en enserrant la coupelle (10) entre elles par fixation irréversible de leurs surfaces de fixation (25, 35) l'une sur l'autre, de préférence par soudage éventuellement à l'aide d'une surépaisseur de soudage (351) prévue sur l'une des surfaces de fixation (35), en particulier par soudage à ultrason.

## Patentansprüche

1. Ventilkörper zur Befestigung an einem mit einer Öffnung (12) versehenen Ventilteller (10), um ein Ventil für einen Aerosolgenerator zu bilden, wobei der Ventilkörper einen röhrenförmigen Körper umfasst, der an einem seiner Enden durch eine mit einer Öffnung versehene Verschlusswand geschlossen ist und sich entlang einer Hauptachse (A) erstreckt, wobei der Ventilkörper aus zwei Bestandteilen (20, 30), die vor dem Zusammenbau des Ventils getrennt sind, besteht, wobei einer (30) der beiden Bestandteile mit der Verschlusswand (32) und einem Teil oder der Gesamtheit des rohrförmigen Körpers (31) versehen ist und der andere (20) der beiden Bestandteile mit einer weiteren, mit einer weiteren Öffnung (23) versehenen, Verschlusswand (22) und dem Rest des rohrförmigen Körpers versehen ist, wobei jeder Bestandteil (20, 30) mit Befestigungsmitteln (25, 35) versehen ist, so dass im zusammengebauten Zustand des Ventils einer (20) der beiden Bestandteile auf einer Seite des Ventiltellers und der andere (30) der beiden Bestandteile auf der anderen Seite des Ventiltellers angeordnet ist, wobei ein Teil mindestens eines der beiden Bestandteile durch die Öffnung (12) des Ventiltellers hindurch verläuft, so dass er auf der anderen Seite des Ventiltellers hervorsteht, **dadurch gekennzeichnet, dass** jeder Bestandteil mit einer Stützfläche (241, 341) versehen ist und dass die beiden Bestandteile durch ihre Befestigungsmittel aneinander befestigt sind, und dabei zwischen ihren jeweiligen Stützflächen (241, 341) den Ventilteller an einem ringförmigen Abschnitt (121), der sich um die Öffnung (12) herum befindet, einspannen, wobei eine Ventiltellerdichtung (71) auf eine der Stützflächen (341) aufgespritzt sein kann.

2. Ventilkörper nach dem vorhergehenden Anspruch, **dadurch gekennzeichnet, dass** die Öffnung (23) einer (22) der beiden Verschlusswände so bemessen ist, dass sie einen Austrittsschaft für das in der Aerosolpackung enthaltene Produkts durchlässt, wobei der Schaft von einem Ventil (40) zum zumindest teilweisen Einsetzen in den Ventilkörper oder von einem Diffusor getragen wird, der dazu bestimmt ist, das Ventil zu betätigen, wobei die Öffnung (33) der anderen (32) der beiden Verschlusswände so bemessen ist, dass sie das in der Aerosolgenerator enthaltene Produkt in den Ventilkörper eintreten lässt, wobei ein Befestigungszapfen (321) um die Öffnung (33) herum auf der Außenseite der anderen Verschlusswand (32) vorgesehen sein kann, um am Ventilkörper ein Tauchrohr (60), Mittel zum Schutz vor dem Zusammensinken oder jede andere ähnliche Vorrichtung zu befestigen.

3. Ventilkörper nach dem vorhergehenden Anspruch, **dadurch gekennzeichnet**
- **dass** ein erster (30) der beiden Bestandteile des Ventilkörpers mit einer ersten rohrförmigen Wand (31) versehen ist, die an einem ihrer Enden durch eine erste (32) der beiden Verschlusswände verschlossen ist, wobei eine erste Stützwand (34) an der Außenseite der ersten rohrförmigen Wand (31) ausgebildet ist, wobei die der ersten Verschlusswand (32) gegenüberliegende Seite der ersten Stützwand (34) die erste (341) der beiden Stützflächen bildet, und
- **dass** der zweite (20) der beiden Bestandteile des Ventilkörpers mit der zweiten (22) der beiden Verschlusswände und gegebenenfalls mit einer zweiten rohrförmigen Wand (21) versehen ist, die an einem ihrer Enden durch die zweite Verschlusswand (22) verschlossen ist, wobei eine zweite Stützwand (24) am Umfang der zweiten Verschlusswand (22) oder an der Außenseite der zweiten rohrförmigen Wand (21) ausgebildet ist, wobei die Seite der zweiten Stützwand (24), die der Außenseite der zweiten Verschlusswand (22) gegenüberliegt, die zweite (241) der beiden Stützflächen bildet.

4. Ventilkörper nach dem vorhergehenden Anspruch, **dadurch gekennzeichnet**
- **dass** die Befestigungsmittel des ersten Bestandteils (30) aus einer ersten Befestigungsfläche (35) bestehen, die auf der Außenfläche der ersten rohrförmigen Wand (31) innerhalb einer Projektion, bezogen auf die Hauptachse (A), der ersten Stützfläche (341) ausgebildet ist, oder die erste Befestigungsfläche (35) auf der Kante der ersten rohrförmigen Wand ausgebildet ist, die der ersten Verschlusswand (32) gegenüberliegt,
- **dass** die Befestigungsmittel des zweiten Bestandteils (20) aus einer zweiten Befestigungsfläche (25) bestehen, die am Umfang der zweiten Verschlusswand (22) innerhalb einer Projektion, bezogen auf die Hauptachse (A), der zweiten Stützfläche (241) ausgebildet ist, oder die zweite Befestigungsfläche an der zweiten rohrförmigen Wand (21), vorzugsweise an der Kante der zweiten rohrförmigen Wand (21) ausgebildet ist, die der zweiten Verschlusswand (22) gegenüberliegt,
wobei die beiden Befestigungsflächen (25, 35) überlappende Formen haben, wobei eine der beiden Befestigungsflächen (35) mit einer Schweißverdickung (351) versehen sein kann.

5. Ventilkörper nach einem der Ansprüche 3 oder 4, **dadurch gekennzeichnet, dass** die erste rohrförmige Wand (31) so bemessen ist, dass sie den rohrförmigen Körper des Ventilkörpers bildet, so dass im zusammengebauten Zustand des Ventils das Ende (313) der ersten rohrförmigen Wand (31), die der ersten Verschlusswand (32) gegenüberliegt, mit der zweiten Verschlusswand (22) des anderen Bestandteils in Kontakt steht, vorzugsweise unter Zwischenschaltung einer Dichtung (72).

6. Ventilkörper nach dem vorhergehenden Anspruch, **dadurch gekennzeichnet, dass**
- die erste Befestigungsfläche an der Kante der ersten rohrförmigen Wand, die der ersten Verschlusswand gegenüberliegt, ausgebildet ist, und die zweite Befestigungsfläche an der zweiten Verschlusswand ausgebildet ist, wobei die zweite Stützfläche am Umfang der zweiten Verschlusswand ausgebildet ist, wobei der zweite Bestandteil keine zweite rohrförmige Wand aufweist; oder
- die erste Befestigungsfläche (35) an der Außenseite der ersten rohrförmigen Wand (31), vorzugsweise an der ersten Stützwand (34), ausgebildet ist, vorzugsweise in einer Nut, die an der ersten Stützwand (34) innerhalb der ersten Stützfläche (341) ausgebildet ist, und die zweite Befestigungsfläche (25) an der Kante der zweiten röhrenförmigen Wand (21) ausgebildet ist, wobei die zweite Stützfläche (24) am Umfang der zweiten Verschlusswand (22) oder an der Außenseite der zweiten röhrenförmigen Wand (21) ausgebildet ist.

7. Ventilkörper nach einem der Ansprüche 3 oder 4, **dadurch gekennzeichnet, dass** die erste rohrförmige Wand (31) und die zweite rohrförmige Wand (21) überlappende Querschnitte haben und im zusammengebauten Zustand des Ventils zusammen den rohrförmigen Körper des Ventilkörpers bilden, wobei die erste Befestigungsfläche (35) von der Kante der ersten rohrförmigen Wand (31), die der ersten Verschlusswand (32) gegenüberliegt, und die zweite Befestigungsfläche (25) von der Kante der zweiten rohrförmigen Wand (21), die der zweiten Verschlusswand (22) gegenüberliegt, gebildet wird.

8. Ventilkörper nach einem der Ansprüche 2 bis 7, **dadurch gekennzeichnet, dass** eine Ventildichtung (72) gegen die Innenseite der Verschlusswand (22) vorgesehen ist, die mit der Öffnung (23) versehen ist, die so bemessen ist, dass sie den am Ventil (40) oder an einem Diffusor befindlichen Austrittsschaft (41) für das Produkt durchlässt, wobei die Ventildichtung so bemessen ist, dass sie zwischen einem im Ventilkörper angeordneten Ventil und der Innenseite der Verschlusswand (22) sowie zwischen dem Austrittsschaft (41) für das Produkt und der Öffnung (23) der Verschlusswand (22) abdichtet, wobei die Ventildichtung vorzugsweise aufgespritzt ist.

9. Ventil für einen Aerosolgenerator, bestehend aus
- einem Ventilteller (10), der mit einer Öffnung (12) versehen und dazu geeignet ist, mit seinem Umfangsrand (13) an einer Aerosoldose befestigt zu werden,
- einen Ventilkörper nach einem der vorhergehenden Ansprüche, und
- ein Ventil (40), das zumindest teilweise in dem Ventilkörper untergebracht ist,
wobei einer (20) der beiden Bestandteile auf einer Seite des Ventiltellers und der andere (30) der beiden Bestandteile auf der anderen Seite des Ventiltellers angeordnet ist, wobei ein Teil von mindestens einem der beiden Teile durch die Öffnung (12) des Ventiltellers verläuft, so dass es auf der anderen Seite des Ventiltellers hervorsteht, wobei die beiden Bestandteile durch ihre Befestigungsmittel aneinander befestigt sind und dabei zwischen ihren jeweiligen Stützflächen (241, 341) einen ringförmigen Abschnitt (121) des Ventiltellers, der um die Öffnung (12) herum angeordnet ist, umschließen.

10. Ventil nach dem vorhergehenden Anspruch, **dadurch gekennzeichnet, dass** eine Ventiltellerdichtung (71) zwischen dem Ventilteller (121) und einer der Stützflächen (341) angeordnet ist, um die Dichtigkeit an der Schnittstelle zwischen dem Ventilteller und der Stützfläche (341) zu gewährleisten, wobei die Stützfläche (341) vorzugsweise mit einer Dichtungsrippe (342) versehen ist, die dazu bestimmt ist, im zusammengebauten Zustand des Ventils gegen die Ventiltellerdichtung (71) zu drücken.

11. Ventil nach dem vorhergehenden Anspruch, **dadurch gekennzeichnet, dass** die Ventiltellerdichtung (71) so dimensioniert ist, dass sie auch an einer Schnittstelle zwischen den beiden Bestandteilen (20, 30) des Ventilkörpers abdichtet.

12. Ventil nach Anspruch 10 oder 11, **dadurch gekennzeichnet, dass** die Ventiltellerdichtung (71) auf den Ventilteller aufgespritzt ist.

13. Ventil nach einem der Ansprüche 10 bis 12, **dadurch gekennzeichnet, dass** der Rand der Öffnung (12) des Ventiltellers zu einer der Seiten des Ventiltellers hin verformt ist, um einen ringförmigen Hals (121) zu bilden, vorzugsweise unter Bildung einer ebenen ringförmigen Kante, wobei die Kante des Halses (121) im zusammengebauten Zustand des Ventils an einer (241) der Stützflächen anliegt.

14. Ventil nach einem der Ansprüche 10 bis 13 in Verbindung mit Anspruch 4, **dadurch gekennzeichnet, dass** die beiden Bestandteile (20, 30) unter Einspannen des Ventiltellers (10) zwischen sich durch irreversibles Fixieren ihrer Befestigungsflächen (25, 35) aneinander befestigt sind, vorzugsweise durch Schweißen, gegebenenfalls mit Hilfe einer an einer der Befestigungsflächen (35) vorgesehenen Schweißverdickung (351), insbesondere durch Ultraschallschweißen.

## Claims

1. Valve body intended to be fastened to a cup (10) provided with an opening (12) in order to form an aerosol generator valve, which valve body comprises a tubular body closed at one of its ends by a closure wall provided with an orifice and extending along a main axis (A), wherein the valve body is constituted by two parts (20, 30) which are separate before assembly of the valve, one (30) of the two parts being provided with the closure wall (32) and a portion or all of the tubular body (31), and the other (20) of the two parts being provided with another closure wall (22) provided with another orifice (23) and with the rest of the tubular body, each part (20, 30) being provided with fastening means (25, 35) so that in the assembled state of the valve, one (20) of the two parts is located on one side of the cup and the other (30) of the two parts is located on the other side of the cup, a portion of at least one of the two parts passing through the opening (12) of the cup so as to protrude on the other side of the cup, **characterized in that** each part is provided with a bearing surface (241, 341), and **in that** the two parts are fastened to each other by their fastening means while clamping, between their respective bearing surfaces (241, 341), the cup at an annular portion (121) located around the opening (12), wherein a cup seal (71) may be overmolded on one of the bearing surfaces (341).

2. Valve body according to the preceding claim, **characterized in that** the orifice (23) of one (22) of the two closure walls is dimensioned to allow an outlet rod for the product contained in the aerosol generator to pass through, the rod being carried by a valve element (40) intended to be inserted at least partially into the valve body or by a actuator intended to actuate the valve, the orifice (33) of the other (32) of the two closure walls being dimensioned to allow the product contained in the aerosol generator to enter the valve body, wherein a fastening tenon (321) may be provided around the orifice (33) on the outer face of the other closure wall (32) in order to fasten a dip tube (60), an anti-collapsing device or any other similar device to the valve body.

3. Valve body according to the preceding claim, **characterized**
- **in that** a first (30) of the two parts of the valve body is provided with a first tubular wall (31) closed at one of its ends by a first (32) of the two closure walls, a first bearing wall (34) being formed on the outer face of the first tubular wall (31), the face of the first bearing wall (34) opposite to the first closure wall (32) constituting the first (341) of the two bearing surfaces, and
- **in that** the second (20) of the two parts of the valve body is provided with the second (22) of the two closure walls and, if applicable, with a second tubular wall (21) closed at one of its ends by said second closure wall (22), a second bearing wall (24) being formed at the periphery of the second closure wall (22) or on the outer face of the second tubular wall (21), the face of the second bearing wall (24) opposite to the outer face of the second closure wall (22) constituting the second (241) of the two bearing surfaces.

4. Valve body according to the preceding claim, **characterized**
- **in that** the fastening means of the first part (30) are constituted by a first fastening surface (35) formed on the outer surface of the first tubular wall (31) inside a projection, relative to the main axis (A), of the first bearing surface (341), or said first fastening surface (35) is formed on the edge of the first tubular wall opposite to the first closure wall (32),
- **in that** the fastening means of the second part (20) are constituted by a second fastening surface (25) formed at the periphery of the second closure wall (22) inside a projection, relative to the main axis (A), of the second bearing surface (241), or said second fastening surface is formed on the second tubular wall (21), preferably on the edge of the second tubular wall (21) opposite to the second closure wall (22),
the two fastening surfaces (25, 35) having superimposable shapes, wherein one of the two fastening surfaces (35) may be provided with an extra thickness of material for welding (351).

5. Valve body according to one of claims 3 or 4, **characterized in that** the first tubular wall (31) is dimensioned to form the tubular body of the valve body, so that, in the assembled state of the valve, the end (313) of the first tubular wall (31) opposite to the first closure wall (32) is in contact with the second closure wall (22) of the other part, preferably with interposition of a seal (72).

6. Valve body according to the preceding claim, **characterized in that**
- the first fastening surface is formed on the edge of the first tubular wall opposite to the first closure wall, and the second fastening surface is formed on the second closure wall, the second bearing surface being formed on the periphery of the second closure wall, the second part not having a second tubular wall; or
- the first fastening surface (35) is formed on the outer face of the first tubular wall (31), preferably on the first bearing wall (34), preferably in a groove formed on the first bearing wall (34) inside the first bearing surface (341), and the second fastening surface (25) is formed on the edge of the second tubular wall (21), the second bearing surface (24) being formed on the periphery of the second closure wall (22) or on the outer face of the second tubular wall (21).

7. Valve body according to one of claims 3 or 4, **characterized in that** the first tubular wall (31) and the second tubular wall (21) have superimposable transverse cross-sections and together constitute, in the assembled state of the valve, the tubular body of the valve body, the first fastening surface (35) being formed by the edge of the first tubular wall (31) opposite to the first closure wall (32) and the second fastening surface (25) being formed by the edge of the second tubular wall (21) opposite to the second closure wall (22).

8. Valve body according to one of claims 2 to 7, **characterized in that** a valve seal (72) is provided against the inner face of the closure wall (22) provided with the orifice (23) dimensioned to let the product outlet rod (41) located on the valve element (40) or on a actuator pass through, said valve seal being dimensioned to ensure sealing between a valve element placed in the valve body and the inner face of said closure wall (22) as well as between the product outlet rod (41) and the orifice (23) of said closure wall (22), said valve seal preferably being overmolded.

9. Valve for aerosol generator, comprising
- a cup (10) provided with an opening (12) and adapted to be fastened by its peripheral edge (13) to an aerosol container,
- a valve body according to one of the preceding claims, and
- a valve element (40) housed at least partially in the valve body,
wherein one (20) of the two parts is located on one side of the cup and the other (30) of the two parts is located on the other side of the cup, a portion of at least one of the two parts passing through the opening (12) of the cup so as to protrude on the other side of the cup, the two parts being fastened to each other by their fastening means while clamping, between their respective bearing surfaces (241, 341), an annular portion (121) of the cup located around the opening (12).

10. Valve according to the preceding claim, **characterized in that** a cup seal (71) is interposed between the cup (121) and one of the bearing surfaces (341) to ensure sealing at the interface between the cup and said bearing surface (341), said bearing surface (341) preferably being provided with a sealing rib (342) intended to be compressed against the cup seal (71) in the assembled state of the valve.

11. Valve according to the preceding claim, **characterized in that** the cup seal (71) is dimensioned to also ensure sealing at an interface between the two parts (20, 30) of the valve body.

12. Valve according to claim 10 or 11, **characterized in that** the cup seal (71) is overmolded on the cup.

13. Valve according to one of claims 10 to 12, **characterized in that** the edge of the opening (12) of the cup is deformed towards one of the faces of the cup to form an annular collar (121), preferably forming a planar annular edge, the edge of the collar (121) bearing against one (241) of the bearing surfaces in the assembled state of the valve.

14. Valve according to one of claims 10 to 13 associated with claim 4, **characterized in that** the two parts (20, 30) are fastened to each other while clamping the cup (10) between them by irreversible fastening of their fastening surfaces (25, 35) to each other, preferably by welding, optionally using an extra thickness of material for welding (351) provided on one of the fastening surfaces (35), in particular by ultrasonic welding.
